# EUROPÄISCHE PATENTSCHRIFT

(11) **EP 2 915 173 B1**
(45) Veröffentlichungstag und Bekanntmachung des Hinweises auf die Patenterteilung: **22.03.2017**
(21) Anmeldenummer: 13785859.3
(22) Anmeldetag: 31.10.2013
(51) Int. Cl.: H01H 9/34, H01H 9/52, H01H 71/02

(54) **KÜHLVORRICHTUNG FÜR IN INSTALLATIONSGERÄTEN AUFTRETENDE GASE**
COOLING DEVICE FOR GASES OCCURRING IN INSTALLATION EQUIPMENT
DISPOSITIF DE REFROIDISSEMENT DE GAZ PRODUITS DANS DES APPAREILLAGES D'INSTALLATION

(30) Priorität: 31.10.2012 DE 102012110409
(43) Veröffentlichungstag der Anmeldung: 09.09.2015
(73) Patentinhaber: Eaton Electrical IP GmbH & Co. KG, 12529 Schönefeld (DE)
(72) Erfinder: ZACHARIAS, Albert, 56566 Neuwied (DE); RUEMPLER, Christian, Wexford, Pennsylvania 15090 (US)
(74) Vertreter: Eaton IP Group EMEA
(86) Internationale Anmeldenummer: PCT/EP2013/072802
(87) Internationale Veröffentlichungsnummer: WO 2014/068052

(56) Entgegenhaltungen:
- EP-A2- 1 463 075
- WO-A1-2008/110236
- DE-A1- 1 640 265
- DE-A1-102008 021 025
- DE-B- 1 299 346
- DE-B1- 1 640 153
- US-A- 2 861 152
- US-A- 4 362 915

## Beschreibung

Die Erfindung betrifft eine Kühlvorrichtung für während und nach einem Schaltvorgang in elektrischen Installationsgeräten, vorzugsweise in Niederspannungs-Leistungsschaltern auftretende heiße Gase.

Beim Abschalten von elektrischen Strömen in elektromechanischen Schaltgeräten entsteht beim Öffnen der Kontakte ein Schaltlichtbogen. Der Lichtbogen heizt die Luft in der Schaltkammer auf, was zu einer Druckerhöhung und folglich zu einer Ausströmung der aufgeheizten Gase durch Ausblasöffnungen führt - im Weiteren Ausblasung genannt. Diese aufgeheizten und leitfähigen Gase enthalten außerdem in fein verteilter Form Feststoffpartikel und sind je nach Zusammensetzung und Gastemperatur auch nach Verlassen des Installationsgeräts unterschiedlich leitfähig. Bei der Auslegung von Schaltkammern (Gehäusefestigkeit) müssen die Prozesse bei der Ausblasung (Temperatur, Kammerdruck) berücksichtigt werden.

Ein großer Teil der Lichtbogenenergie wird bereits in der Schaltkammer durch die Kammerwände aufgenommen. Zur Kühlung und Aufteilung des Schaltlichtbogens werden in der Regel in Leistungsschaltern Löschbleche eingesetzt, die das schnelle Erlöschen des Lichtbogens bewirken. Diese Lichtbogenkühlung in der Schaltkammer findet auf einem hohen Temperaturniveau statt und erfolgt im Wesentlichen durch Strahlungstransport.

Die heißen ausgeblasenen Gase sind elektrisch leitfähig und können außerhalb des Installationsgeräts Lichtbögen zwischen spannungsführenden Teilen zünden und Schäden verursachen, sofern nicht ausreichend Sicherheitsabstand zu benachbarten, leitfähigen und eventuell spannungsführenden Teilen eingehalten wird.

Es ist eine Kühlvorrichtung in Niederspannungsleistungsschaltern bekannt, bei der ein engmaschiges metallisches Netz oder Gitter eingesetzt wird (EP 0817223 B1).

Auch andere Erfindungen setzen sich mit der Kühlung der Ausblasung auseinander; beispielsweise in US 7488915 B2 oder in DE 102010034264 B3. Bei diesen Lösungen wird jedoch die Strömung mehrfach umgelenkt. Nachteile dieser Anordnungen sind, dass ein Druckaufbau durch die Strömungsumlenkung entlang der Kühlvorrichtung entsteht, welcher nachteilig auf das Schaltverhalten zurückwirkt. Will man diese Rückwirkung vermeiden, muss eine Querschnittsvergrößerung vorgenommen werden. Durch die komplexe Strömungsführung (u.a. viele Umlenkungen) und den filigranen Aufbau kann es bei den engmaschigen Kühlgeflechten (EP 0817223 A1) zu Verstopfungen der Strömungskanäle durch Partikel in der Ausblasung und zu Schädigungen des Geflechts kommen.

Die DE 1640265 A1 zeigt eine Kaskade von Kühlvorrichtungen, bei denen Platten am Abgang eines Vorkühlers abgewinkelt sind, wodurch ein Rückweg von Lichtbögen erschwert werden soll. Ferner zeigt die DE 35 41 514 A1 eine Lichtbogenlöschkammer mit einem Aufsatz zur weiteren Abkühlung der austretenden Gase.

Die Aufgabe der Erfindung ist es, eine Vorrichtung an Installationsgeräten anzugeben, die der Kühlung von ausgeblasenen Schaltgasen dient, und bei der nur ein minimaler Druckaufbau in der Schaltkammer stattfindet.

Die DE 1 640 153 B1 zeigt eine Kühlvorrichtung gemäß dem Oberbegriff des Hauptanspruchs.

Die Lösung der Aufgabe findet sich in den Merkmalen des Hauptanspruchs. Vorteilhafte Ausgestaltungen sind in Unteransprüchen formuliert.

Ein wesentlicher Aspekt der Erfindung besteht darin, dass mit möglichst geringer Beeinflussung die Schaltgase im Gasströmungsweg ein Fenster mit engen Durchtrittsöffnungen durchströmen, und das Fenster aus einem Material hoher Wärmeleitfähigkeit und hoher, durch Volumen und Masse bestimmte Wärmekapazität vorhanden ist. Die Durchtrittsöffnungen im Fenster sind ebenflächig ausgebildet und parallel zueinander angeordnet. Die Durchtrittsöffnungen bilden Strömungsweg und -richtung der Schaltgase. Mit der Kühlvorrichtung wird die Temperatur der Schaltgase soweit abgesenkt, dass diese ihre elektrische Leitfähigkeit und damit einen wesentlichen Teil ihrer Schädigungswirkung verlieren. Das Schaltverhalten wird wenig beeinflusst. Durch die Kühlvorrichtung wird weder die Strömung noch der Druckaufbau in der Schaltkammer wesentlich beeinflusst.

Die Ausblasung wird zwischen parallelen ebenen Kühlplatten aus einem metallischen Material mit sehr geringem Abstand (Schlitz) geführt. Der Kühlplattenabstand ist deutlich kleiner als typische Lichtbogen-Löschblechabstände.

Der geringe Abstand sorgt für einen guten konvektiven Wärmeübergang aus dem Gas in die Oberfläche der Kühlvorrichtung. Durch die hohe Wärmeleitfähigkeit wird die Wärme schnell von der Oberfläche abgeführt. Ein Aufschmelzen des Materials wird vermieden. Die Wärme wird dabei in den Platten selbst zwischengespeichert, was durch eine entsprechende Wärmekapazität der Platten erreicht wird. Durch die parallel zur Strömung angeordneten und ebenflächigen Platten tritt keine Strömungsumlenkung auf; der Druckaufbau wird auf ein Minimum reduziert. Der geometrisch einfache Aufbau macht die erfindungsgemäße Anordnung unempfindlicher gegenüber Beschädigungen und Verstopfungen durch die Ausblasung.

Metallische Kühlplatten der Kühlvorrichtung können (müssen nicht) leitfähig miteinander verbunden sein. Die Kühlvorrichtung sollte im Strömungsweg hinter einer Lichtbogenlöschvorrichtung angeordnet sein. Die Kühlvorrichtung sollte am Ende der Schaltkammer derart angeordnet sein, dass ein über die Lichtbogenlöschvorrichtung hinaus austretender Lichtbogen die Kühlvorrichtung nicht erreicht. Ein solcher Lichtbogen darf an der Kühlvorrichtung keinen Kontakt, keinen Fußpunkt finden. Die Kühlplatten sind relativ dünn ausgeführt und für eine Lichtbogenlöschvorrichtung nicht geeignet.

Enge Schlitze, die eine Weite von 100 bis 500 µm haben, zwischen den Kühlplatten sorgen für guten Wärmeübergang zwischen Gas und Kühlplatten. Die Dimensionierung des Fensters, das heißt Anzahl der Schlitze und Weite und Breite der Schlitze orientiert sich am Ausblasverhalten des konkreten Gerätes. Der gegebene Gesamtquerschnitt wird durch die Zahl der Schlitze, durch die Schlitzweite und die Schlitzbreite bestimmt. Die Dimensionierung der Kühlvorrichtung ist im Wesentlichen bestimmt vom Schaltverhalten des Installationsgeräts, mit den Kenngrößen Schaltleistung bzw. Nennstrom.

Bevorzugte Ausführungsformen werden im Folgenden kurz aufgezählt
- Die Durchtrittsöffnungen werden von ebenflächigen Kühlplatten gebildet; die Kühlplatten bilden einen kompakten Stapel als selbsttragende Struktur.
- Die gesamte Schaltgasströmung durchdringt die Durchtrittsöffnungen. Seitliche Öffnungen sollen nicht vorhanden sein; evtl. durch entsprechende Abdichtung zu schließen.
- Alle Kühlplatten haben dieselbe Dicke, wobei vorzugsweise eine Dicke von 500 bis 1000 µm vorgesehen sein kann, wobei das Dickenmaß bei großer Wärmeaufnahmekapazität der Kühlplatten kleinere Werte und bei geringerer Wärmeaufnahmekapazität der Kühlplatten größere Werte annimmt.
- Alle Durchtrittsöffnungen sollen aus ebenflächigen Kühlplatten gebildet sein; alle Durchtrittsöffnungen können dieselbe Ausdehnung haben.
- Die Kühlvorrichtung kann am Gehäuse eines Installationsgeräts lösbar angeordnet oder in das Installationsgerät eingebaut sein.

Bei der Materialwahl für die Kühlvorrichtung wird ein Material mit guter Wärmeleitfähigkeit gepaart mit hoher Wärmekapazität und ausreichend hoher Schmelztemperatur gewählt. Diese Eigenschaften erfüllen erfindungsgemäß z.B. diverse Stähle (vorzugsweise einfacher Baustahl) und Kupferlegierungen. Aber auch gut wärmeleitfähige Keramiken können im Prinzip zum Einsatz kommen. Die Kühlplattendicke und das Material der Kühlplatten werden so gewählt, dass die Wärme der Ausgasung ohne Schmelzen aufgenommen wird.

Die Kühlplatten können vorzugsweise als kompakter Stapel ausgebildet sein, das bedeutet, dass die Kühlplatten untereinander mechanisch verbunden sind. Mit entsprechenden Elementen, die seitlich oder zwischen den Kühlplatten angeordnet sind, wird eine präzise Einhaltung der kleinmaßigen Zwischenabstände sichergestellt. In dieser kompakten Form ist der Stapel in das im Schaltstromweg ausgebildete Fenster oder in einen dort ausgebildeten Rahmen einsetzbar. Die gesamte Schaltgasströmung soll den Stapel durchdringen. Der Stapel ist gegen seitliche Öffnungen abgedichtet.

Die metallischen Platten der Kühlvorrichtung können elektrisch leitfähig verbunden sein. Wie schon erwähnt, erzeugt ein Hindernis im Ausblaskanal eine Druckerhöhung, die auf das Schaltverhalten des Installationsgeräts zurückwirkt. Insbesondere stellen Strömungsumlenkungen ein solches Hindernis dar. Die vorliegende Anordnung soll mit geringster Druckerhöhung auskommen. Installationsgeräte sind jeweils so ausgelegt, dass die Schaltkammer gegen aktuelle, und von der maximalen Schaltleistung abhängige Druckerhöhungen unzerstört bleibt.

### Vorteile der Erfindung

Nach der Erfindung werden Umlenkungen bei der Gasführung vermieden, so dass eine Druckerhöhung auf ein Mindestmaß reduziert ist. Dies erlaubt es, die Kühlvorrichtung auch optional (nach Kundenbedarf) außerhalb des Geräts (der Schaltkammer) vor die Ausblasöffnung zu montieren, ohne relevante Rückwirkungen auf das Schaltverhalten zu bewirken.

Durch Vermeidung von Umlenkungen bei der Gasführung wird auch das Verstopfen der Anordnung durch Ablagerungen verringert, im Gegensatz beispielsweise zu feinmaschigen Metallgittern. Eine auch nur partielle Verstopfung kann zu einem erhöhten Druckaufbau führen.

Die erfindungsgemäße Anordnung kann prinzipiell in allen elektromechanischen Schaltgeräten, die eine nennenswerte Ausblasung erzeugen, eingesetzt werden. Vorteilhafterweise kann dies bei Leistungsschaltern, Leitungsschutzschaltern und Motorschutzschaltern geschehen.
- Der Kühlvorgang erfolgt bei gleichzeitig verringertem Druckgefälle.
- Die Kühlvorrichtung kann optional am Installationsgerät angebaut werden (z.B. als Zubehör). Die Kühlvorrichtung kann auch in einem Rahmen eingebracht werden, welcher dann an einem Installationsgerät angebaut werden kann.
- Ein Sicherheitsabstand zu weiteren, in der Nähe des Installationsgeräts befindlichen leitfähigen Teilen kann verringert werden, da die austretenden Schaltgase soweit deionisiert und gekühlt sind, dass sie nicht mehr leitfähig sind.
- Reduzierter Aufwand für die Abschirmung bei Einsatz der Schaltgeräte in engen Gehäusen, Schaltschränken, etc.

Die Erfindung wird in Zeichnungen dargestellt, wobei diese beispielhaft im Einzelnen zeigen:
Fig. 1: Kühlvorrichtung im Schaltgasstrom eines Schaltgeräts und
Fig. 2: Kühlvorrichtung im Detail (Schnittdarstellung)

Figur 1 zeigt beispielhaft eine Kühlvorrichtung 10, die in der Klemmenabdeckung (oder in den Ausblaskanal) eines als Leistungsschalter dargestellten Installationsgeräts eingebaut ist. Im Strömungsweg 20, bzw. in der Austrittsöffnung der heißen Schaltgase ist ein Fenster 13 mit engen Durchtrittsöffnungen 17, 18 aus einem Material hoher Wärmeleitfähigkeit und hoher Wärmekapazität anordnet. Die Kühlvorrichtung wird vom Schaltgasstrom 20 aus der Schaltkammer 11 durchströmt. Brennende Lichtbögen sollen die Kühlvorrichtung nicht erreichen können. Die Befestigung im Installationsgerät kann derart sein, dass die Kühlvorrichtung einen integralen Bestandteil des Geräts bildet, oder aber die Kühlvorrichtung kann lösbar am Gehäuse des Installationsgeräts anbringbar sein. Entsprechende Befestigungsmittel nicht gezeigt, können jedoch beispielsweise aus Schraubverbindungen bestehen.

Figur 2 ist eine Schnittdarstellung, wobei die Kühlvorrichtung 10 senkrecht in der Mitte geschnitten ist (mit Bezugszeichen 12 als Schnittebene). Zwischen den Durchtrittsöffnungen 17 sind quer zur Strömungsrichtung 20 Kühlplatten 15 angeordnet und bilden den Kühlplattenstapel. Die Lage der Kühlplatten 15 kann horizontal (wie nach Figur) oder vertikal sein. In der zeichnerisch dargestellten Ausführung nach Fig. 2 befinden sich dreiundzwanzig Kühlplatten, die zusammen mit dem Rahmen 14 nach Masse, Volumen und Material die Wärmekapazität der Kühlvorrichtung bilden. Zwischen den Kühlplatten sind zweiundzwanzig Schlitze 17 ausgebildet.

Alle Kühlplatten 15 haben dieselbe Dicke 16. Vorzugsweise soll die Dicke 16 eine Größe zwischen 500 bis 1000 µm haben. Für besondere Anwendungsfälle kann die Dicke auch in einem schmaleren Bereich von 700 bis 900 µm gewählt werden.

Alle Durchtrittsöffnungen, die als flache, ebenflächige Schlitze 17 ausgebildet sind, haben bezüglich Weite 18 und Breite 19 dieselbe Ausdehnung. Die Schlitzweite 18 quer zur Strömungsrichtung 20 und quer zur Ausrichtung der Kühlplatten kann jeweils nach zu erwartenden Gasmassestrom abgestuft betragen: 100 bis 500 µm, oder 250 bis 400 µm, oder noch enger 200 bis 300 µm. Der Gesamtquerschnitt der Durchtrittsöffnungen ist im Wesentlichen bestimmt durch und abhängig von Schaltleistung bzw. Nennstrom des Installationsgeräts. Der Gesamtquerschnitt der Durchtrittsöffnungen der zeichnerisch in Fig. 2 dargestellten Ausführung hat eine Größenordnung von 300 mm², wenn als Weite = 0,2 mm, als Breite = 20 mm und die Anzahl mit 22 zugrunde gelegt wird.

### Bezugszeichen

- 10: Kühlvorrichtung
- 11: Schaltkammer
- 12: Schnittebene
- 13: Fenster
- 14: Rahmen
- 15: Kühlplatte
- 16: Plattendicke
- 17: Schlitz
- 18: Schlitzweite
- 19: Schlitzbreite
- 20: Schaltgasstrom

## Patentansprüche

1. Kühlvorrichtung für nach einem Schaltvorgang in elektrischen Installationsgeräten, insbesondere in Niederspannungs-Leistungsschaltern, auftretende Schaltgase, wobei im Strömungsweg der Schaltgase ein Fenster (13) mit engen Durchtrittsöffnungen (17) angeordnet ist, und das Fenster (13, 19) aus einem metallischen Material mit hoher Wärmeleitfähigkeit und/oder hoher Wärmekapazität ausgebildet ist, wobei im Fenster die Durchtrittsöffnungen (17) aus ebenflächigen und parallel zur Strömungsrichtung (20) der Schaltgase ausgerichteten Kühlplatten (15) gebildet sind, **dadurch gekennzeichnet, dass** die Durchtrittsöffnungen (17) quer zur Strömungsrichtung und quer zur Ausrichtung der Kühlplatten eine Weite (18) von 100 bis 500 µm haben.

2. Kühlvorrichtung nach Anspruch 1, **dadurch gekennzeichnet, dass** die Kühlplatten (15) in Form einer selbsttragenden Struktur einen kompakten Stapel bilden.

3. Kühlvorrichtung nach Anspruch 1 oder 2, **dadurch gekennzeichnet, dass** die Kühlplatten (15) aus einer Stahl- oder Kupferlegierung bestehen.

4. Kühlvorrichtung nach einem der vorhergehenden Ansprüche, **dadurch gekennzeichnet, dass** alle Kühlplatten (15) dieselbe Dicke (16) haben.

5. Kühlvorrichtung nach Anspruch 4, **dadurch gekennzeichnet, dass** die Kühlplatten (15) eine Dicke (16) von 500 bis 1000 µm haben, vorzugsweise von 700 bis 900 µm.

6. Kühlvorrichtung nach einem der vorhergehenden Ansprüche, **dadurch gekennzeichnet, dass** alle Durchtrittsöffnungen (17) bezüglich Weite (18) und Breite (19) dieselbe Ausdehnung haben.

7. Kühlvorrichtung nach einem der vorhergehenden Ansprüche, **dadurch gekennzeichnet, dass** die Kühlvorrichtung (10) am Gehäuse eines Installationsgeräts lösbar angeordnet ist.

8. Kühlvorrichtung nach einem der Ansprüche 1 bis 6, **dadurch gekennzeichnet, dass** die Kühlvorrichtung (10) im Gehäuse eines Installationsgeräts integriert ist.

9. Kühlvorrichtung nach einem der vorhergehenden Ansprüche, **dadurch gekennzeichnet, dass** die Kühlvorrichtung (10) im Strömungsweg (20) hinter einer Lichtbogenlöschvorrichtung angeordnet ist.

## Claims

1. Cooling device for switching gases which occur after a switching operation in electrical installation devices, in particular in low-voltage power switches, wherein an aperture (13) with narrow through-openings (17) is arranged in the flow path of the switching gases, and the aperture (13, 19) is constructed from a metal material with a high thermal conductivity and/or thermal capacity, wherein in the aperture the through-openings (17) are formed from planar cooling plates (15) which are orientated parallel with the flow direction (20) of the switching gases, **characterised in that** the through-openings (17) have transversely relative to the flow direction and transversely relative to the orientation of the cooling plates a width (18) of from 100 to 500 µm.

2. Cooling device according to claim 1, **characterised in that** the cooling plates (15) in the form of a self-supporting structure form a compact pile.

3. Cooling device according to claim 1 or 2, **characterised in that** the cooling plates (15) comprise a steel or copper alloy.

4. Cooling device according to any one of the preceding claims, **characterised in that** all the cooling plates (15) have the same thickness (16).

5. Cooling device according to claim 4, **characterised in that** the cooling plates (15) have a thickness (16) of from 500 to 1000 µm, preferably from 700 to 900 µm.

6. Cooling device according to any one of the preceding claims, **characterised in that** all the through-openings (17) have the same extent with respect to width (18) and depth (19).

7. Cooling device according to any one of the preceding claims, **characterised in that** the cooling device (10) is releasably arranged on the housing of an installation device.

8. Cooling device according to any one of claims 1 to 6, **characterised in that** the cooling device (10) is integrated in the housing of an installation device.

9. Cooling device according to any one of the preceding claims, **characterised in that** the cooling device (10) is arranged in the flow path (20) downstream of an electric arc extinguishing device.

## Revendications

1. Dispositif de refroidissement pour des gaz de coupure apparaissant après une opération de coupure dans des appareils d'installation électriques, en particulier dans des disjoncteurs à basse tension, dans lequel une fenêtre (13) avec des ouvertures de passage (17) étroites est disposée dans le trajet d'écoulement des gaz de coupure, et la fenêtre (13, 19) est réalisée à partir d'un matériau métallique avec une conductivité thermique élevée et/ou une capacité thermique élevée, dans lequel les ouvertures de passage (17) sont formées, dans la fenêtre, à partir de plaques de refroidissement (15) planes et orientées de manière parallèle par rapport à la direction d'écoulement (20) des gaz de coupure, **caractérisé en ce que** les ouvertures de passage (17) ont, de manière transversale par rapport à la direction d'écoulement et de manière transversale par rapport à l'orientation des plaques de refroidissement, un espacement (18) allant de 100 à 500 µm.

2. Dispositif de refroidissement selon la revendication 1, **caractérisé en ce que** les plaques de refroidissement (15) forment, sous la forme d'une structure autoporteuse, un empilement compact.

3. Dispositif de refroidissement selon la revendication 1 ou 2, **caractérisé en ce que** les plaques de refroidissement (15) sont constituées d'un alliage d'acier ou de cuivre.

4. Dispositif de refroidissement selon l'une quelconque des revendications précédentes, **caractérisé en ce que** toutes les plaques de refroidissement (15) ont la même épaisseur (16).

5. Dispositif de refroidissement selon la revendication 4, **caractérisé en ce que** les plaques de refroidissement (15) ont une épaisseur (16) allant de 500 à 1000 µm, de préférence allant de 700 à 900 µm.

6. Dispositif de refroidissement selon l'une quelconque des revendications précédentes, **caractérisé en ce que** toutes les ouvertures de passage (17) ont, en termes d'espacement (18) et de largeur (19), la même extension.

7. Dispositif de refroidissement selon l'une quelconque des revendications précédentes, **caractérisé en ce que** le dispositif de refroidissement (10) est disposé de manière amovible au niveau du boîtier d'un appareil d'installation.

8. Dispositif de refroidissement selon l'une quelconque des revendications 1 à 6, **caractérisé en ce que** le dispositif de refroidissement (10) est intégré dans le boîtier d'un appareil d'installation.

9. Dispositif de refroidissement selon l'une quelconque des revendications précédentes, **caractérisé en ce que** le dispositif de refroidissement (10) est disposé, dans le trajet d'écoulement (20), derrière un dispositif d'extinction d'arc électrique.
